# EUROPÄISCHE PATENTSCHRIFT

(11) **EP 0 401 881 B1**
(45) Veröffentlichungstag und Bekanntmachung des Hinweises auf die Patenterteilung: **15.09.1993**
(21) Anmeldenummer: 90115152.2
(22) Anmeldetag: 07.05.1988
(51) Int. Cl.: B41J 2/275, B41J 9/24

(54) **Nadeldruckkopf mit Antriebs- und Rückholklappankermagneten**
Needle printhead with driving and return flap armature electromagnets
Tête d'impression à aiguilles avec électro-aimants d'actionnement et de retour à armature battante

(30) Priorität: 08.05.1987 DE 3715304
(43) Veröffentlichungstag der Anmeldung: 12.12.1990
(62) Teilanmeldung aus: 88107413.2
(73) Patentinhaber: Siemens Nixdorf Informationssysteme Aktiengesellschaft, 33102 Paderborn (DE)
(72) Erfinder: Hilkenmeier, Jürgen, D-4790 Paderborn (DE); Volke, Hans Werner, D-4796 Salzkotten (DE)
(74) Vertreter: Fuchs, Franz-Josef, Dr.-Ing.

(56) Entgegenhaltungen:
- DE-A- 2 158 263
- FR-A- 2 286 002
- US-A- 3 741 113
- US-A- 4 522 122

## Beschreibung

Die Erfindung betrifft einen elektromagnetischen Antrieb für die Drucknadel eines Nadeldruckkopfes, mit einem Klappankermagneten, dessen Klappanker mit seinem freien Ende auf die Drucknadel einwirkt und mittels einer Rückstellanordnung in seine Ruhelage bewegbar ist.

Aus DE-AS 18 17 848 ist ein Nadeldruckmagnet mit elektromagnetischen Anzug und Rückzug bekannt, wofür jedoch zwei völlig getrennte Magnetanordnungen vorgesehen sind, die eigene Anker aufweisen. Diese doppelte Ankermasse bringt einen langsamen Betrieb mit sich. Außerdem ist zusätzlich eine Feder zur Vorgabe der Ankerruhelage vorgesehen, die beim Anzug mitbetätigt werden muß, was weitere Energie während der Anzugszeit braucht und die Anzugsgeschwindigkeit mindert.

Es ist aus DE-OS 21 10 410 ein Nadeldruckkopf mit einer derartigen Klappankermagnetanordnung bekannt, bei der auf einer Grundplatte die einzelnen Klappankermagnete mit den Ankern, Lager- und Rückstellmitteln montiert sind. Diese Anordnung hat den Nachteil, daß mit ihr enge Luftspalte der Anker zu den Klappankermagneten von einigen zehntel Millimetern Weite, wie sie für Hochgeschwindigkeitsköpfe erforderlich sind, nur durch Einzeljustage jedes Ankers mit entsprechenden Justagemitteln einstellbar sind, oder daß sehr hohe Aufwendungen für die Maßhaltigkeit aller Bauteile, nämlich der Anker und Joche sowie der Anschlagteile, bei der Herstellung getrieben werden müssen. Außerdem muß die Leistungsaufnahme der Magnetspulen wegen des geringen Wärmeübertragungsquerschnittes zum Magnetkopfgehäuse begrenzt werden, was die Baugröße und Arbeitsgeschwindigkeit der Magnete bestimmt bzw. begrenzt.

Aus DE 22 01 049 B2 ist ein Nadeldruckkopf, dessen Anker aus einem ferromagnetischen Teil durch Drehen und Fräsen hergestellt ist, bekannt. Es liegen dabei zwar die Ankerenden in einer Ebene; diese sind jedoch nur durch Drehen und nicht durch Läppen geebnet, da ein überstehender Halterand mit einer Lagernut für den Anker vorgesehen ist, der eine andere Bearbeitung nicht zuläßt. Da der Anker auf dem mittleren Joch aufliegt, ergibt sich der Luftspalt aus dem Abstand der Deckelauflagefläche zur Ankerstirnfläche, der Dicke des Anschlages und der Dicke des Ankers. Er ist somit u. a. von der Drehgenauigkeit der Stirn- und der Auflagefläche zueinander abhängig.

Weiterhin ist aus DE 31 49 300 A1 ein Magnetsystem eines Nadeldruckkopfes bekannt, bei dem die Polflächen eben sind und eine Ankerhalterfläche und eine Ankerfläche ohne einen Luftspalt in der gleichen Ebene angeordnet sind. Ein Luftspalt ist somit als Energiezwischenspeicher nicht vorhanden; die Andruckenergie kommt aus einer Feder, was erhebliche Toleranzen mit sich bringt. Mangels eines definierten Luftspaltes ist die Rückzuggeschwindigkeit völlig undefiniert.

Weiterhin ist aus DE-GM 19 23 036 ein Zeilendrucker-Klappankermagnet mit einem elektromagnetischen Rückholmagneten bekannt, dessen Anker als Winkelhebel ausgebildet ist, dessen einer Schenkel den Druckhammer trägt und dessen anderer Schenkel der wirksame Anker ist. Dieser ist endseitig verbreitert, so daß die Polflächen der beidseitig zugeordneten Magnete im Winkel zueinander stehen, was zu einem hohen Montageaufwand führt. Die Ankermasse beträgt ein Mehrfaches eines der magnetisch wirksamen Bereiche, so daß die Arbeitsgeschwindigkeit dadurch gegenüber einem einfachen Magneten herabgesetzt ist.

Es ist Aufgabe der Erfindung für einen Nadeldruckkopf eine einfache, relativ kleine Klappankermagnetanordnung hoher Arbeitsgeschwindigkeit zu offenbaren.

Die Lösung der Aufgabe besteht darin, daß die Rückstellanordnung ein zweiter Klappankermagnet ist,dessen Klappanker mit demjenigen des ersten identisch ist und dessen Magnetjoch auf der dem Magnetjoch des ersten Klappankermagneten abgewandten Seite des Klappankers angeordnet ist.

Vorteilhafte Ausgestaltungen sind in den Unteransprüchen angegeben.

Eine besonders vorteilhafte Ausgestaltung ermöglicht eine hohe Arbeitsgeschwindigkeit bei einfachem Aufbau und einfacher Herstellung, wobei die Wicklungen der Magnete mit einer Ansteuervorrichtung verbindbar sind, die die Rückstell-Elektromagnete jeweils nur dann bestromt, wenn der spiegelbildlich gelegene Anzugs-Elektromagnet nicht bestromt wird.

Vorzugsweise sind die Polflächen der beiden Magnetjoche aufeinander ausgerichtet und die Magnetjoche gleichartig ausgebildet. Der Arbeitsmagnet muß bei abgeschalteter Bestromung des Rückstellmagneten lediglich den Anker und die Nadel in Bewegung setzen und die zum Drucken notwendige Aufschlagenergie einbringen; ein Spannen einer Rückstellfeder entfällt, so daß bei gleicher Dimensionierung der Bauteile und ansonsten entsprechenden Betriebsbedinungen eine um etwa 30% höhere Druckgeschwindigkeit gegenüber einer Ausführung mit Rückstellfeder erreicht wird.

Die Anordnung der Rückstellmagnete ist bezüglich der Anzugsmagnete vorzugsweise spiegelbildlich, mit der Längsmittelebene des Klappankers als Spiegelsymmetrieebene.

In den Fig. 1 bis 5 vorteilhafte Ausgestaltungen dargestellt.
Fig. 1 zeigt vergrößert einen axialen Ausschnitt durch einen Nadelkopf mit Rückholmagneten;
Fig. 2 zeigt eine Ansteuerschaltung für einen Anzugs- und einen Rückholmagneten;
Fig. 3 zeigt einen Ausschnsitt eines Abstands- und Lagerblocks;
Fig. 4 zeigt einen Ausschnitt eines Abstandsbleches;
Fig. 5 zeigt einen Anker in Aufsicht im Maßstab gem. Fig. 1.

Fig. 1 zeigt etwa 5-fach vergrößert einen Querschsnitt durch einen Nadeldruckkopf von der Mittelachse (M) aus in radialer Richtung mit einem Leichtmetallkörper (1) in dem ein Anzugsmagnetjoch (3), das eine Wicklung (4) trägt, eingegossen ist. Das Magnetjoch (3) ist in der Grundplatte (2) in eine Ausnehmung eingesetzt. Die Grundplatte (2), die der kompletten Montage der Anzugsmagnete mit den Wicklungen (4) und der elektrischen Anschlüsse dient, ist in einer Ausdrehung (12) zentrisch im Metallblock (1) gehalten. Die segmentförmigen Aussparungen (42) in dem Leichtmetallkörper (1) sind mit Vergußmasse gefüllt, über die die Wärme aus den Wicklungen (4) der Magnete abgeführt wird. Zur guten Wärmeabgabe sind außenseitig am Leichtmetallkörper (1) Kühlrippen (17) angeformt, und die Stege zwischen den Magneten dienen der Wärmeaufnahme. Die Vergußmasse ist mit hoher Wärmeleitung ausgewählt, wozu z. B. als Füllmaterial Metallpartikel dienen. Die Stirnfläche (S1) des Leichtmetallkörpers (1) und die Polflächen (S2) der Magnetjoche (3) sind gemeinsam überschliffen. Auf der Stirnfläche (S1) sind Abstandshalter (70, 71, 71A) angeordnet, in denen der Klappanker (5) schwenkbar gelagert ist, an dessen zur Kopfmitte sich erstreckendem Ende eine Drucknadel (51) befestigt ist, die in stegförmigen Nadelführungen (61) zum nicht dargestellten Druckmundstück hin verschieblich gelagert sind. Die Nadelführungen (61) sind in bekannter Weise in einem Gehäuse (6) gehalten, das mit Schrauben (62) in zylindrischen Nuten (18) am Leichtmetallkörper (1) befestigt ist.

Die Schwenkbeweglichkeit des Ankers (5) ist durch die Anschlagfläche begrenzt, die mit der Auflagefläche (S1A) des Anschlagkörpers auf dem Abstandshalter (71A, 70, 71) eben überschliffen ist. Somit ergibt sich der Luftspalt (SP) des Klappankermagneten aus der Differenz der Gesamtdicke (D) des Abstandshalters und der Ankerdicke.

Als Rückstellmittel für den Anker (5) ist ein Rückstell-Elektromagnet (3A, 4A) am Anker (5) angreifend angeordnet. Zusätzlich kann eine Feder (15) und/oder ein Permanentmagnet (15M) in zylindrische Öffnungen im Leichtmetallkörper (1, 1A) eingesetzt werden. Die Rückhol-Elektromagnete (3A, 4A) sind jeweils symmetrisch bezüglich der Anker (5) spiegelbildlich zu den Anzugs-Elektromagneten (3, 4) angeordnet, wobei sie ebenso in einer Grundplatte (2A) befestigt und in einem Leichtmetallkörper (1A) eingegossen sind. Die Polflächen der Rückholmagnete (3A) bilden die Anschlagflächen (S2A). Außenseitig sind die beiden Grundplatten (2, 2A) durch Deckplatten (41, 41A) abgeschlossen.

Fig. 2 zeigt eine Schaltungsanordnung zur Ansteuerung der Wicklungen eines Anzugs- und eines Rückholmagneten (4, 4A). Die Betriebsspannung (U) ist an eine steuerbare Stromquelle (IQ), die zweckmäßig eine Pulspausensteuerung (PP) und eine Freilaufschaltung (FD) enthält, geführt, deren Ausgang (I) über steuerbare Schalter (RS, AS) an die Wicklung (4A) des Rückstellmagneten bzw. die Wicklung (4) des Ansteuermagneten geschaltet wird. Eine zentrale Druckstteuerung (ZS) gibt jeweils für einen Punktabdruck ein Ansteuersignal (A) an den Schalter (AS) für eine vorgegebene Ansteuerzeit, die abhängig von der gewünschten Anschlagstärke und dem jeweils vorhandenen Druckgut bestimmt ist, und die Drucksteuerung (ZS) bestimmt gleichzeitig die Stromstärke der Stromquelle (IQ) über das oder die Stromstärke-Steuersignale (IS). Gleichzeitg wird über ein entsprechend gepoltes Signal (R) der Schalter (RS) geöffnet und der Rückstell- und Haltemagnet (4A) entstromt. Am Ende der Ansteuerzeit, etwa wenn die Nadel auftrifft, wird das Steuersignal (A) abgeschaltet und der Rückstellmagnetstrom mit dem Steuersignal (R) eingeschaltet. Hierbei wird vorteilhaft für eine Rückholzeit die Stromstärke in etwa gleicher Größe wie beim Vortrieb gewählt, damit eine etwa gleiche Anfangsmagnetfeldstärke im Luftspalt aufgebaut wird, die eine schnelle Richtungsumkehr des ankers bewirkt. Danach wird eine wesentlich geringere Stromstärke durch Änderung des Stromstärkesteuersignals (IS) vorgegeben, wodurch beim Anschlag des Ankers kein starker Rückprall sondern ein Halten erfolgt, so daß ohne Wartezeit unmittelbar oder zu beliebig vorgegebener Zeit eine erneute Betätigung der Nadel erfolgen kann.

In einer vorteilhaften Ausgestaltung der Schalung wird jeweils die Energie einer gerade abgeschalteten Wicklung (4, 4A) auf die jeweils im gleichen Zeitpunkt eingeschaltete, den gleichen Anker betätigende, Wicklung übergeleitet, wodurch eine wesentliche Beschleunigung des Stromauf- bzw. -Abbaus erreicht wird. Zur Überleitung des Stromes zwischen den Wicklungen (4, 4A) bilden Überleitungsdioden (D3, D4) wechselseitig eine Serienschaltung dieser Wicklungen, wobei die Sperrdioden (D1, D2) deren gegenseitige Entkopplung bewirken.

Für eine möglichst schnelle Ankerbetätigung und andererseits für eine weitgehende Unabhängigkeit von der Sättigungseigenschaft des Magnetmaterials, insbesondere von deren Temperaturabhängigkeit, empfiehlt es sich, während der Anzugszeit die Durchflutung entsprechend einer etwa 70%-igen Sättigungsmagnetisierung des Ankers zu wählen. Auch wird durch die Beschränkung der Sättigung ein Übersprechen der Magnete zu benachbarten Magneten in zulässigen Grenzen gehalten. In einer leistungssparenden Ausführung beträgt die Durchflutung während der Rückstellzeit zweckmäßig etwa 1:3 der Anzugsdurchflutung.

Danach wird die Durchflutung auf eine Haltedurchflutung von etwa 2% des Wertes der Anzugsdurchflutung herabgesetzt.

Eine besonders schnelle Umstellung des Ankers zwischen den beiden wechselseitig auf ihn einwirkenden Magnete erfolgt, wenn die Magnetfelder beider Magnete durch entsprechende Polung der Wicklungen im Anker gleichgerichtet verlaufen. Im Anker entstehen dann keine Umschalt-Wirbelstromverluste und Feldaufbauverzögerungen.

Eine vorteilhaft energiesparende Bestromung der Rückstellmagnete (3A, 4A) ergibt sich jeweils unter Ausnutzung der Rückprallenergie der Drucknadeln (51) und des Ankers (5), indem nach Abschaltung der Anzugsbestromung, die etwa beim Nadelaufprall erfolgt, eine Wartezeit ohne Bestromungen folgt, die bis zur völligen Ankerumkehr, z. B. 10 bis 20 Mikrosekunden, dauert, nach der erst die Bestromung der Rückstellmagnete (3A, 4A) mit 1/3- bis 1/10-fachen der Anzugsdurchflutung erfolgt und zwar so lange, bis der Anker (5) am Anschlag anschlägt und dort seine Rückprallenergie abgegeben hat, wozu etwa das 3/2- bis 1-fache der Anzugszeit benötigt wird. Danach wird die Stromstärke auf die Haltestromstärke von ca. 2% der Anzugstromstärke heruntergeschaltet. Die jeweils angegebenen Arbeitsbereiche betreffen das Bedrucken von bis zu fünf Nutzen und von mehr als fünf Nutzen. Eine Vorgabe der geeigneten Werte, abhängig von der Anwendung, ist vorgegeben. Vorzugsweise werden zwischen zwei Betriebszuständen umschaltbar die Vorgabewerte gemeinsam verändert. Bei mehr als fünf Nutzen wird mit einer maximalen Anzugsdurchflutung gearbeitet, und bei weniger als fünf Nutzen wird die Anzugsdurchflutung aus 3/4 dieses Maximalwertes abgesenkt.

Fig. 3 und 4 zeigen die Abstandshaltebleche (70, 71), die segmentförmige Fortsätze aufweisen, zwischen denen in Ausschnitten (75, 72) die Anker angeordnet sind. Die seitlich erweiterten Ausschnitte (76) dienen der Aufnahme der Schwenklagelrzapfen. Die Bohrungen (73, 74) dienen einer Verstiftung mit den Metallkörpern.

Fig. 5 zeigt einen Anker (5), der aus Blechen (53) zusammengesetzt ist, von denen das mittlere Blech (53M) bis zur Nadel (51) verlängert ist. Am rückseitigen Ankerende ist der Schwenklagerzapfen (52) in einer Nut (54) befestigt. Der Anker (5) ist in seiner Dicke dem Schwenkwinkel entsprechend verjüngt ausgeführt, so daß er in beiden Schwenkrichtungen einen minimalen Endluftspalt über seine Längenausdehnung hat, was eine gute Energieausnutzung und eine geringe Haltedurchflutung erbringt.

## Patentansprüche

1. Elektromagnetischer Antrieb für die Drucknadel (51) eines Nadeldruckkopfes, mit einem Klappankermagneten (3,5), dessen Klappanker (5) mit seinem freien Ende auf die Drucknadel (51) einwirkt und mittels einer Rückstellanordnung in seine Ruhelage bewegbar ist,
dadurch gekennzeichnet, daß die Rückstellanordnung ein zweiter Klappankermagnet (3A,5) ist, dessen Klappanker (5) mit demjenigen des ersten identisch ist und dessen Magnetjoch (3A) auf der dem Magnetjoch (3) des ersten Klappankermagneten (3,5) abgewandten Seite des Klappankers (5) angeordnet ist.

2. Elektromagnetischer Antrieb nach Anspruch 1, dadurch gekennzeichnet, daß die Erregerwicklungen (4,4A) der beiden Klappankermagnete (3,3A)durch eine Ansteuervorichtung wechselweise bestromt werden.

3. Elektromagnetischer Antrieb nach Anspruch 1 oder 2, dadurch gekennzeichnet, daß die Polflächen (S2,S2A) der beiden Magnetjoche (3,3A) aufeinander ausgerichtet sind.

4. Elektromagnetischer Antrieb nach Anspruch 3, dadurch gekennzeichnet, daß die beiden Magnetjoche (3,3A) gleichartig ausgebildet sind.

5. Elektromagnetischer Antrieb nach einem der vorhergehenden Ansprüche, dadurch gekennzeichnet, daß die Längsmittelebene des Klappankers eine Spiegelsymmetrieebene für beide Klappankermagnete (4,4A) ist.

6. Nadeldruckkopf mit mehreren ein Drucknadelbündel umgebend angeordneten elektromagnetischen Antrieben nach einem der vorhergehenden Ansprüche, dadurch gekennzeichnet, daß die Antriebe zwischen zwei parallelen Grundplatten (2,2A) angeordnet sind, deren Abstand durch Abstandselemente (1,1A,70,71,71A) vorgegeben ist.

7. Nadeldruckkopf nach Anspruch 6 mit Antrieben nach den Ansprüchen 3 und 4, dadurch gekennzeichnet, daß die beiden Grundplatten (2,2A) gleichartig ausgebildet sind.

## Claims

1. Electromagnetic drive for the printing needle (51) of a needle print head, comprising a hinged-armature magnet (3,5), the hinged armature (5) of which acts with its free end on the printing needle (51) and can be moved into its rest position by means of a restoring arrangement, characterised in that the restoring arrangement is a second hinged-armature magnet (3A,5), the hinged armature (5) of which is identical with that of the first one and the magnetic yoke (3A) of which is arranged on the side of the hinged armature (5) facing away from the magnetic yoke (3) of the first hinged-armature magnet (3,5).

2. Electromagnetic drive according to Claim 1, characterised in that the exciter windings (4,4A) of the two hinged-armature magnets (3,3A) are alternately supplied with current by means of a drive system.

3. Electromagnetic drive according to Claim 1 or 2, characterised in that the pole faces (S2,S2A) of the two magnetic yokes (3,3A) are directed towards one another.

4. Electromagnetic drive according to Claim 3, characterised in that the two magnetic yokes (3,3A) are constructed to be identical.

5. Electromagnetic drive according to one of the preceding claims, characterised in that the longitudinal centre plane of the hinged armature is a plane of mirror symmetry for both hinged-armature magnets (4,4A).

6. Needle print head having a number of electromagnetic drives according to one of the preceding claims, arranged surrounding a bundle of printing needles, characterised in that the drives are arranged between two parallel base plates (2,2A), the spacing of which is predetermined by spacing elements (1,1A,70,71,71A).

7. Needle print head according to Claim 6 having drives according to Claims 3 and 4, characterised in that the two base plates (2,2A) are constructed to be identical.

## Revendications

1. Dispositif d'entraînement électromagnétique pour les aiguilles d'impression (51) d'une tête d'impression à aiguilles, comportant un aimant (3,5) à armature battante, dont l'armature battante (5) agit, par son extrémité libre, sur les aiguilles d'impression (51) et peut être amenée dans sa position de repos au moyen d'un dispositif de rappel, caractérisé par le fait que le dispositif de rappel est un second aimant à armature battante (3A,5), dont l'armature battante (5) est identique à celle du premier aimant et dont la culasse magnétique (3A) est disposée sur le côté de l'armature battante (5), tourné à l'opposé de la culasse magnétique (3) du premier aimant à armature battante (3,5).

2. Dispositif d'entraînement électromagnétique suivant la revendication 1, caractérisé par le fait que les enroulements d'excitation (4,4A) des deux aimants à armature battante (3,3A) sont alimentés alternativement en courant par un dispositif de commande.

3. Dispositif d'entraînement électromagnétique suivant la revendication 1 ou 2, caractérisé par le fait que les surfaces polaires (S2,S2A) des deux culasses magnétiques (3,3A) sont tournées l'une vers l'autre.

4. Dispositif d'entraînement électromagnétique suivant la revendication 3, caractérisé par le fait que les deux culasses magnétiques (3,3A) sont identiques.

5. Dispositif d'entraînement électromagnétique suivant l'une des revendications précédentes, caractérisé par le fait que le plan médian longitudinal de l'armature battante est un plan de symétrie pour les deux aimants à armature battante (4,4A).

6. Tête d'impression à aiguille comportant plusieurs dispositifs d'entraînement électromagnétiques disposés autour d'un faisceau d'aiguilles d'impression, suivant l'une des revendications précédentes, caractérisée par le fait que les dispositifs d'entraînement sont disposés entre deux plaques de base parallèles (2,2A), dont la distance est prédéterminée par des entretoises (1,1A,70,71,71A).

7. Tête d'impression à aiguilles suivant la revendication 6, comportant des dispositifs d'entraînement suivant les revendications 3 et 4, caractérisée par le fait que les deux plaques de base (2,2A) sont identiques.
